# EUROPÄISCHE PATENTSCHRIFT

(11) **EP 0 425 431 B1**
(45) Veröffentlichungstag und Bekanntmachung des Hinweises auf die Patenterteilung: **19.10.1994**
(21) Anmeldenummer: 90810731.1
(22) Anmeldetag: 21.09.1990
(51) Int. Cl.: E05B 47/06, E05B 63/16, E05B 17/22

(54) **Schloss**
Lock
Serrure

(30) Priorität: 28.09.1989 CH 3526/89
(43) Veröffentlichungstag der Anmeldung: 02.05.1991
(73) Patentinhaber: Schloss- und Beschlägefabrik AG, CH-4245 Kleinlützel (CH)
(72) Erfinder: Beuchat, Pierre, CH-4245 Kleinlützel (CH)
(74) Vertreter: AMMANN PATENTANWAELTE AG BERN

(56) Entgegenhaltungen:
- EP-A- 0 204 944
- DE-A- 2 622 720
- US-A- 4 634 155

## Beschreibung

Die vorliegende Erfindung bezieht sich auf ein Schloss gemäss Oberbegriff von Patentanspruch 1. Ein solches Schloss ist aus der EP-A-0 204 944 bekannt und mit Panikfunktion und Kupplungsnuss ausgestattet, wobei die Nüsse koaxial angeordnet sind, wodurch die übliche Anordnung der Handgriffe möglich ist. Allerdings führt die Benutzung der Panikfunktion ebenso wie auch das Aufschliessen über den Schlosszylinder zu der permanenten Kupplung der Kupplungsnuss mit dem Öffnungsmechanismus, insbesondere mit der Falle. Damit kann die Tür stets von beiden Seiten geöffnet werden, und eine Zugangskontrolle von zumindest einer Seite der Tür ist nicht mehr gegeben. Ausserdem wird keine Möglichkeit angegeben, das Schloss z. B.durch einen Hubmagneten in einen Zustand zu bringen, in dem es mittels der Kupplungsnuss geöffnet werden kann. Modernen Sicherheitsanforderungen, die u. a. zum Dreifallenschloss geführt haben, ist damit nicht Genüge getan, insbesondere nicht bei einem Dreifallenschloss, dessen Falle(n) mittels Drückern oder Handgriffen von innen oder aussen betätigbar ist bzw. sind.

Das in der DE-A-26 22 720 offenbarte Schloss stellte seinerzeit einen gewissen technischen Fortschritt dar, indem es eine Kupplungsnuss und eine Paniknuss vorsieht. Eine Kupplungsnuss zeichnet sich dadurch aus, dass ohne weitere Massnahmen, wie in der genannten Schrift die Betätigung eines Zugmagneten, die Tür bei Betätigung der Nuss nicht geöffnet werden kann. Eine Paniknuss dagegen muss bei Betätigung das Schloss in jedem Zustand öffnen, insbesondere auch den Riegel zurückziehen. Das genannte Schloss realisiert diese Funktionen jedoch u. a. durch versetzte Nüsse und eine relative grosszügige Bauweise, weswegen die Türblätter speziell vorbereitet werden müssen. Es ist auch nicht möglich, mittels des Schlüssels die Kupplungsnuss an den Öffnungsmechanismus zu koppeln, was zumindest einem Sicherheitsaspekt (Stromausfall) zuwiderläuft.

Davon ausgehend besteht eine Aufgabe der vorliegenden Erfindung darin, ein Schloss, bevorzugt ein Dreifallenschloss, anzugeben, das von aussen nur mit einem Identifizierungsmittel wie Schlüssel, Magnetkarte und dergleichen und von innen stets geöffnet werden kann und dass eine Ueberwachung der Funktionen und Stellungen der Türe und des Schlosses ermöglicht. Ein Schloss, das die erstgenannte Aufgabe erfüllt, ist im Anspruch 1 angegeben.

Eine weitere Aufgabe besteht darin, ein beim Schliessen der Tür automatisch verriegelndes Schloss mit koaxialen Nüssen anzugeben, das zumindest eine Kupplungsnuss aufweist, die jedenfalls während der Benutzung eines Schlüssels das Öffnen gestattet. Diese Aufgabe wird mit einem Schloss gemäss den Ansprüchen 5-8 gelöst.

Es gibt unter den Dreifallenschlössern verschiedene Ausführungsarten, so insbesondere Schlösser für Holz- und Metalltüren und Schlösser für Rohrrahmentüren. Die letzteren Schlösser unterscheiden sich von den ersteren dadurch, dass weniger Tiefe zur Verfügung steht, so dass einzelne Elemente entweder kleiner dimensioniert oder ineinander verschachtelt oder ausgetauscht werden müssen. Es ist davon ausgehend eine weitere Aufgabe der vorliegenden Erfindung, ein Schloss mit den vorgehend beschriebenen Eigenschaften anzugeben, das insbesondere für Rohrrahmentüren geeignet ist und zumindest auch die erstgenannte Aufgabe erfüllt. Ein solches Schloss wird in Anspruch 3 beschrieben.

Die Erfindung wird im folgenden anhand einer Zeichnung von Ausführungsbeispielen näher erläutert, wobei die Figuren 1-6 Schlösser für Holz- und Metalltüren und die Figuren 7-12 Schlösser für Rohrrahmentüren zeigen.
Figur 1 zeigt in perspektivischer Darstellung ein erstes Ausführungsbeispiel eines erfindungsgemässen Schlosses für Holz- und Metalltüren,
Figur 2 zeigt schematisch das Schloss von Figur 1 in Seitenansicht,
Figur 3 zeigt einen Schnitt gemäss der Linie III/III in Figur 2,
Figur 4 zeigt in perspektivischer Sicht ein zweites Ausführungsbeispiel eines erfindungsgemässen Schlosses für Holz- und Metalltüren,
Figur 5 zeigt schematisch das Schloss von Figur 4 in Seitenansicht und
Figur 6 zeigt einen Schnitt gemäss der Linie VI/VI in Figur 5,
Figur 7 zeigt in perspektivischer Darstellung ein erstes Ausführungsbeispiel eines erfindungsgemässen Schlosses für Rohrrahmentüren,
Figur 8 zeigt schematisch das Schloss von Figur 7 in Seitenansicht,
Figur 9 zeigt einen Schnitt gemäss der Linie IX/IX in Figur 8,
Figur 10 zeigt einen Schnitt gemäss der Linie X/X in Figur 8,
Figur 11 zeigt in perspektivischer Sicht ein zweites Ausführungsbeispiel eines erfindungsgemässen Schlosses für Rohrrahmentüren, und
Figur 12 zeigt das Schloss gemäss Figur 11 in Seitenansicht.

In den Figuren 1 bis 3 ist schematisch, d. h. nicht in allen Einzelheiten, ein Schloss 1 dargestellt, welches eine einseitige Zutrittskontrolle sowie eine Panikfunktion enthält, so dass das Schloss von Unbefugten nicht von aussen, jedoch immer von innen geöffnet werden kann. Da sowohl der Riegel als auch die Falle sowie die Türe selber ständig von einer Zentrale aus überwacht werden, wird auch das Auslösen der Panikfunktion überwacht und an die Zentrale gemeldet. Hierbei handelt es sich um ein Dreifallenschloss, wobei jedoch nur die eine Falle 4 eingezeichnet ist, während die anderen zwei Fallen in bekannter Weise über den Mitnehmerzapfen 37 und eine nicht dargestellte Schubstange betätigt werden. Ausserdem ist dieses Schloss für Holz- und Metalltüren gedacht. In den Figuren 1 und 2 erkennt man den Riegel 2, der an einer Riegelplatte 3 angeordnet ist, die Falle 4, die von einer Feder 5 beaufschlagt wird sowie den Schliesszylinder 6 mit dem Mitnehmer 7. Bei obiger Ausführung wird die Falle 4 ausschliesslich über eine zweiteilige Nuss 8 betätigt. Der Riegel 2 andererseits kann durch den Schlüssel, respektive den Mitnehmer 7 betätigt werden. Wie eingangs erwähnt wurde, werden die wichtigen Funktionen der Türe überwacht. Die Stellung des Riegels wird durch den Riegelüberwacher 9, der einen Betätigungshebel 10 aufweist, der durch die Schulter 11 am Riegel 2 betätigt wird, überwacht. Das heisst, dass der Schalter geschlossen ist, falls der Riegel vorgeschoben ist. Der zweite Ueberwacher ist der Fallenüberwacher 12, der ebenfalls einen Hebel 13 aufweist, der durch die Schulter 14 an der Falle betätigt wird, falls die Falle zurückgezogen wird. Als drittes wird der Oeffnungszustand der Türe durch den Türüberwacher 15 überprüft, d. h. ob die Türe im Türfalz anliegt. Dies um zu verhindern, dass durch Herausfahren des Riegels in geöffnetem Zustand der Türe ein Verschliessen derselben gemeldet wird. Die nicht eingezeichneten elektrischen Anschlüsse der drei Ueberwacher gelangen an die Anschlüsse 17 der Anschlussleiste 16, die ausserdem mit einem Hubmagneten 18 verbunden ist. Die Anschlussleiste sowie der Hubmagnet befinden sich ausserhalb des Schlosskastens 19, sind jedoch derart dimensioniert, dass sie vom Stulp überdeckt werden. Die Verwendung einer einzigen Anschlussleiste erleichtert in grossem Masse den elektrischen bauseitigen Anschluss, um eine integrierte und lückenlose Ueberwachung der Türfunktionen zu ermöglichen.

Der Mitnehmer 7 wirkt auf eine Ausnehmung 20 einer Betätigungsplatte 21, die über einen Zapfen 22 mit dem um die Achse 23 drehbaren Uebersetzungshebel 24 verbunden ist, der über den Zapfen 25 auf die Riegelplatte 3 wirkt. Dies hat zur Folge, dass eine einzige Drehung des Schlüssels bzw. des Mitnehmers 7 genügt, um den Riegel um den doppelten Hub der Betätigungsplatte 21 vorzuschieben. Mit dem Schlüssel kann also der Riegel ausgefahren oder eingezogen werden, jedoch nur mit dem Schlüssel. Sowohl die Riegelplatte als auch die Betätigungsplatte sind an einer Führung 26 geführt, die in der unteren Schlossplatte befestigt ist. Die Zuhaltung 27 verhindert, dass der Riegel von aussen gewaltsam zurückgeschoben werden kann.

Wie bereits erwähnt, ist die Nuss 8, die auf die Fallen wirkt, zweiteilig, siehe Figur 3, wobei beide Nussteile, d. h. die Kupplungsnuss 28 und die Paniknuss 29 voneinander getrennt sind und die Vierkantstifte 30 bzw. 31 nicht durchgehend sondern mittels einer Scheibe 8a getrennt sind, so dass die beiden daran befestigten Drücker voneinander getrennte Funktionen haben. Um die erforderten Funktionen auszuüben, d. h. einerseits Zutrittskontrolle und andererseits Panikfunktion von innen, muss die Kupplungsnuss frei drehbar sein, falls nicht über ein Kontrollorgan wie Schlüssel, codierter Schlüssel, Magnetkarte oder Codeeinrichtung der kontrollierte Zugang gefordert wird. In diesem letzteren Falle muss die Kupplungsnuss mit der Falle 4 in Wirkverbindung gebracht werden. Wie aus den Figuren 2 und 3 hervorgeht, wirkt nicht die Kupplungsnuss 28 auf die Falle, sondern die Paniknuss 29, die auf den abgewinkelten Schenkel 32 des Fallenschaftes wirkt. Aus Figur 1 geht noch hervor, dass die Kupplungsnuss 28 von der Feder 33 und die Paniknuss 29 von der Feder 34 beaufschlagt wird. Die Verbindung zwischen der Kupplungsnuss 28 und der Panik-Nuss 29 wird über die Klinke 35 hergestellt, die an der Paniknuss 29 drehbar an der Achse 36 befestigt ist. Am äusseren Ende der Paniknuss ist der Mitnehmerzapfen 37 befestigt, der mit den beiden anderen Fallen, die nicht eingezeichnet sind, verbunden ist und diese betätigt. Die Klinke 35 ist ausserdem von einer Feder 38 beaufschlagt, deren anderes Ende am Mitnehmerzapfen 37 aufliegt. Die Klinke 35, die die Verbindung zwischen der Kupplungsnuss und der Paniknuss herstellt, wird ihrerseits durch einen Kupplungsschieber 39 betätigt, der wiederum entweder durch den Schlüssel bzw. Mitnehmer 7 oder durch die Magnetplatte 40, die vom Stössel 41 des Hubmagneten 18 beaufschlagt wird, betätigt wird. In der in Figur 2 gezeichneten Stellung wurde der Riegel 2 durch den Schlüssel zurückgezogen. Durch einen der beiden Drücker ist auch die Falle betätigt und die Türe geöffnet worden. Nach der Freigabe des Drückers ist die Falle 4 durch die Feder 5 in die dargestellte Schliessstellung zurückgebracht worden. Nach dem Schliessen der Türe ist der Riegel eingefahren, die Kupplungsnuss jedoch von der Paniknuss entkuppelt, so dass die Falle von aussen leer betätigt wird. Um sich Zugang zu verschaffen, muss der Hubmagnet betätigt werden, wobei dies entweder durch eine Magnetkarten- oder Codierschlüssel-Einrichtung oder durch eine andere Codier-Einrichtung geschehen kann. Beim Einschieben der Magnetkarte wird die Stromzufuhr des Hubmagneten unterbrochen, der Stössel unter Federeinwirkung gehoben und dadurch die Magnetplatte und der Kupplungsschieber 39 hochgefahren, so dass die Klinke 35 mit ihrer Nase 42 in den entsprechenden Absatz 43 in der Kupplungsnuss einfahren kann, um so eine Verbindung zur Falle herzustellen. Das heisst wiederum, dass auf jeden Fall der Drücker betätigt werden muss, sei es bei der Verwendung des Schlüssels, der Magnetkarte oder dergleichen Codierorgane.

Wie bereits erwähnt, handelt es sich in vorliegender Ausführung um ein Panikschloss, so dass auf jeden Fall die Türe von innen geöffnet werden kann. Da die Paniknuss stets direkt auf die Falle wirkt, wird diese auf jeden Fall eingeschoben. Falls die Türe in der Stellung gemäss Figur 2 ist, d. h. bei eingezogenem Riegel, kann jederzeit der Raum verlassen werden. Zu bemerken ist jedoch, dass die Bewegung der Falle und der Türe unter ständiger Ueberwachung durch den Fallen- und Türüberwacher ist. Es ist daher noch Sorge zu tragen, dass bei vorgeschobenem Riegel die Türe von innen geöffnet werden kann. Zu diesem Zwecke wirkt eine Nase 291 der Paniknuss 29 über eine Klinke 29a auf die Zuhaltung 27 derart, dass sie beim Betätigen der Paniknuss die Zuhaltung 27 hochhebt und somit deren Nase 27a aus der Ausnehmung 44 der Riegelplatte 3 hebt und den Riegel freigibt. Der Riegel wird über den Riegelhebel 45 zurückgeschoben, der auf einen Stift 46 in der Riegelplatte wirkt und von der Nase 47 an der Paniknuss betätigt wird.

Wie aus obiger Beschreibung hervorgeht, kann der Riegel von aussen nur vom Schlüssel bzw. Mitnehmer zurückgeschoben werden, wobei noch zu erwähnen ist, dass der Mitnehmer auch auf die Zuhaltung wirkt, um den Riegel freizugeben, und dass dann der Zutritt über den Hubmagneten erfolgt, der durch eine Magnetkarte, codierten Schlüssel oder andere Codier-Einrichtungen betätigbar ist, wobei der Hubmagnet auf den Kupplungsschieber wirkt, der die Klinke 35 in Eingriff mit der Kupplungsnuss bringt, um durch den Drücker die Falle 4 zurückzuschieben. Von innen kann die Falle 4 stets zurückgeschoben werden. Falls der Riegel 2 vorgeschoben ist, kann auch dieser über den Riegelhebel 45 zurückgeschoben werden, nachdem die Klinke 29a die Zuhaltung 27 angehoben und damit die Riegelplatte 3 freigegeben hat. Sämtliche Bewegungen des Riegels, der Falle und der Türe jedoch sind stets elektrisch überwacht.

In den Figuren 4 bis 6 ist ein automatisch verriegelndes Schloss mit beidseitigem Zutritt durch den Schlüssel dargestellt, das ebenfalls eine Panikfunktion aufweist, d. h. dass auch in jedem Falle aus dem Raum heraus die Türe geöffnet werden kann. Wie noch im einzelnen dargelegt wird, wird durch den Schlüssel weder der Riegel noch die Falle betätigt, diese beiden Organe werden ausschliesslich durch den Drücker betätigt. Die mit der ersten Ausführung identischen Teile werden mit gleichen Hinweiszeichen versehen, so der Riegel 2, der jedoch hier im herausgefahrenen Zustand gezeichnet ist (Figur 5), die Riegelplatte 3, die Falle 4 mit dem Schenkel 32 am Ende des Fallenschaftes sowie des Schliesszylinder 6 mit dem Mitnehmer 7 und die Anschlussleiste 16 mit den Anschlüssen 17 und den Hubmagneten 18 mit dem Stössel 41, der auf die Magnetplatte 40 wirkt. Diese sowie die vorhergehende Magnetplatte steht unter dem Druck der Feder 48. Der Riegel 2 bzw. die Riegelplatte 3 wird von einer Feder 49 beaufschlagt, die um den Zapfen 50 angelenkt ist und sich am zweiten Zapfen 51 abstützt. Wie bereits erwähnt, wird der Riegel nicht durch den Schlüssel bzw. Mitnehmer 7 zurückgeschoben, dieser wirkt lediglich auf die Zuhaltung 52, deren Nase 53 aus der Ausnehmung 44 in der Riegelplatte 3 herausgehoben wird, um den Riegel freizugeben, und deren zweite Nase 52a auf die Klinke 35 wirkt, um diese zum Eingriff zu bringen. Der Riegel wird über den Riegelhebel 45 zurückgeschoben. In vorliegendem Fall wirkt der Riegelhebel nicht nur bei einer Panikfunktion, sondern stets wenn die Türe von innen oder aussen geöffnet werden soll. Im Unterschied zum vorhergehenden Beispiel ist keine der beiden Nüsse 55 und 56 direkt mit dem Fallenschaft verbunden, so dass ohne Betätigung durch einen Schlüssel beide leer drehen. Die Verbindung zwischen der Nuss und dem Fallenschaft, bzw. dem Schenkel 32 daran, wird durch die Klinke 35 hergestellt, die auf einer zwischen den Nüssen angeordneten Nussplatte 57 über ihre Achse 36 befestigt ist. Die Nussplatte 57 weist einerseits eine Nase 58 zur Betätigung des Riegelhebels 45 und andererseits den Mitnehmerzapfen 37 sowie eine auf den Schenkel 32 am Fallenschaft wirkende Nase 59 auf. Die Verbindung von der Innennuss zur Falle wird, wie nachfolgend noch beschrieben wird, durch das Stromlosmachen des Hubmagneten hergestellt.

Wie erwähnt, handelt es sich bei diesem Ausführungsbeispiel um ein automatisch verriegelndes Schloss, wobei jedesmal wenn die Türe geschlossen wird, der Riegel automatisch unter Wirkung der Feder 49 herausfährt. Das Ausklinken des Riegels geschieht durch den Auslöseschieber 60, dessen Kopfteil 61 aus dem Stulp 62 herausragt und der, in der Schlossplatte geführt, durch die Feder 63 beaufschlagt ist, die den ähnlich einer Falle arbeitenden Auslöseschieber nach aussen drückt. Im gezeichneten Zustand gemäss Figur 5 ist die Türe geschlossen und verriegelt und der Auslöseschieber nach hinten gedrückt. Wird nun die Türe geöffnet, wird der Auslöseschieber unter der Wirkung der Feder 63 herausgeschoben und eine Riegelklinke 64 fällt unter ihrem Gewicht herab, um hinter der Nase 65 an der Riegelplatte einzuhaken und diese, d. h. den Riegel daran hindert, unter der Wirkung der Feder 49 herausgefahren zu werden. Wird nun die Türe geschlossen, wird der Auslöseschieber 60 zurückgestossen und wirkt mit dem Stift 66 auf den Flügel 67 der Riegelklinke, wodurch die Sperre aufgehoben und der Riegel herausgeschoben wird.

Da der Schlüssel und der Drücker gleichzeitig betätigt werden, ist es zweckmässig, wenn der Schlüssel dabei nicht durch die starke Riegelfeder 49 belastet wird. Beim Hochdrücken der Zuhaltung durch den Schlüssel greift der Lappen 71 am oberen Ende der Zuhaltung 52 hinter einen Absatz 72 in einen von der Feder 74 beaufschlagten zweiten Zuhaltungsklinke 73, die gleichzeitig mit der Riegelklinke 64 durch den Auslöseschieber geschwenkt wird. Gleichzeitig mit dem Einrasten der Zuhaltungsklinke greift ein Lappen 75 am unteren Teil der Zuhaltung hinter einen Absatz 76 am Riegelschaft, um diesen in der Oeffnungsstellung des Schlüssels zurückzuhalten. Damit diese Oeffnungsstellung genau definiert ist, ist auf der unteren Schlossplatte 77 ein Anschlag 78 angeordnet. Während im vorhergehenden Ausführungsbeispiel das Oeffnen der Türe ohne Schlüssel, Magnetkarte oder sonstig codierten Organen durch Herunterdrücken des Innendrückers möglich war, wird aie Panikfunktion in diesem Ausführungsbeispiel durch den Hubmagneten 18 ausgelöst, indem der Magnet stromlos gemacht wird und unter der Wirkung einer starken Feder den Stössel und somit die Magnetplatte nach oben schiebt. Die Magnetplatte 40 wirkt mit ihrem oberen Ende auf einen Magnetschieber 68, dessen oberes Ende auf die zweite, hinter der Klinke 35 liegende und nicht eingezeichnete Klinke wirkt, um diese in Eingriff mit der Innennuss zu bringen. Dadurch ist wieder die Verbindung zwischen der Innennuss und der Nussplatte hergestellt, so dass beim Drehen der Nuss durch den Drücker sowohl der Riegelhebel 45 als auch die Zuhaltungsklinke 29a betätigt werden können.

Ein solches Schloss ist besonders vorteilhaft bei Vortragsräumen und dergleichen, wobei man mittels Schaltung von der Zentrale aus, anstatt Betätigung des Panikfunktionsschalters, die Türe zum Oeffnen von innen freigeben kann. Bei diesem wie beim ersten Ausführungsbeispiel sind nicht sämtliche, an sich bekannte Details dargestellt und beschrieben worden, und es ist für einen Fachmann selbstverständlich, dass die bewegten Teile, dort wo notwendig, in den Schlossplatten geführt sind.

In den Figuren 7 bis 10 ist schematisch, d.h. nicht in allen Einzelheiten, ein Schloss 101 für Rohrrahmentüren dargestellt. Im Unterschied zu den Schlössern für Holztüren müssen die Schlösser für Rohrrahmen kleinere Dimensionen aufweisen, was z.T. angepasste Elemente erfordert. Wie beim vorhergehenden Schloss gemäss den Figuren 1-3 enthält auch dieses Schloss eine einseitige Zutrittskontrolle sowie eine Panikfunktion, so dass es von Unbefugten weder von aussen noch von innen geöffnet werden kann, jedoch in Ausnahmesituationen erlaubt, die Türe von innen zu öffnen. Da auch hier sowohl der Riegel als auch die Falle sowie die Türe selber ständig von einer Zentrale aus überwacht werden, wird auch das Auslösen der Panikfunktion überwacht und an die Zentrale gemeldet. Hierbei handelt es sich ebenfalls um ein Dreifallenschloss, wobei jedoch nur die eine Falle 104 eingezeichnet ist, während die anderen zwei Fallen in bekannter Weise über den Mitnehmerzapfen 137 und eine nicht dargestellte Schubstange betätigt werden. In den Figuren 7 und 8 erkennt man den Riegel 102, der an einer Riegelplatte 103 angeordnet ist, die Falle 104, die von einer Feder 105 beaufschlagt wird sowie den Schliesszylinder 106 mit dem Mitnehmer 107. Bei sämtlichen Ausführungen gemäss vorliegender Erfindung wird die Falle 104 ausschliesslich über eine zweiteilige Nuss 108 betätigt. Der Riegel 102 andererseits kann durch den Schlüssel, respektive den Mitnehmer 107 betätigt werden. Wie eingangs erwähnt wurde, werden die wichtigen Funktionen der Türe überwacht. Die Stellung des Riegels wird durch den Riegelüberwacher 109, der einen nicht eingezeichneten Betätigungshebel aufweist, der durch die Schulter 110 am Riegel 102 betätigt wird, überwacht. Das heisst, dass der Schalter geschlossen ist, falls der Riegel vorgeschoben ist. Der zweite Ueberwacher ist der Fallenüberwacher 111, der ebenfalls einen Hebel 112 aufweist, der durch die Schulter 113 an der Falle betätigt wird, falls die Falle zurückgezogen wird. Als drittes wird der Oeffnungszustand der Türe durch den Türüberwacher 115 überprüft, d. h. ob die Türe im Türfalz anliegt. Dies um zu verhindern, dass durch Herausfahren des Riegels in geöffnetem Zustand der Türe ein Verschliessen derselben gemeldet wird. Die nicht eingezeichneten elektrischen Anschlüsse der drei Ueberwacher gelangen an die Anschlüsse 117 der Anschlussleiste 116, die ausserdem mit einem Hubmagneten 118 verbunden ist. Die Anschlussleiste sowie der Hubmagnet befinden sich ausserhalb des Schlosskastens 119, sind jedoch derart dimensioniert, dass sie vom Stulp überdeckt werden. Die Verwendung einer einzigen Anschlussleiste erleichtert in grossem Masse den elektrischen bauseitigen Anschluss, um eine integrierte und lückenlose Ueberwachung der Türfunktionen zu ermöglichen.

Der Mitnehmer 107 wirkt auf eine Ausnehmung 120 einer Betätigungsplatte 121, die über einen Zapfen 122 mit dem um die Achse 123 drehbaren Uebersetzungshebel 124 verbunden ist, der über den Zapfen 125 auf die Riegelplatte 103 wirkt. Dies hat zur Folge, dass eine einzige Drehung des Schlüssels bzw. des Mitnehmers 107 genügt, um den Riegel um den doppelten Hub der Betätigungsplatte 121 vorzuschieben. Mit dem Schlüssel kann also der Riegel ausgefahren oder eingezogen werden, jedoch nur mit dem Schlüssel. Sowohl die Riegelplatte als auch die Betätigungsplatte sind an einer Führung 126 geführt, die in der unteren Schlossplatte befestigt ist. Die Zuhaltung 127 verhindert, dass der Riegel von aussen gewaltsam zurückgeschoben werden kann, s. auch Fig. 9.

Wie bereits erwähnt, ist die Nuss 108, die auf die Fallen wirkt zweiteilig, siehe Figur 10, wobei beide Nussteile, d. h. die Kupplungsnuss 128 und die Paniknuss 129 voneinander getrennt sind und die Vierkantstifte 130 bzw. 131 nicht durchgehend sondern mittels einer Scheibe 114 getrennt sind, so dass die beiden daran befestigten Drücker voneinander getrennte Funktionen haben. Um die erforderten Funktionen auszuüben, d. h. einerseits Zutrittskontrolle und andererseits Panikfunktion von innen, muss die Kupplungsnuss frei drehbar sein, falls nicht über ein Kontrollorgan wie Schlüssel, codierter Schlüssel, Magnetkarte oder Codeeinrichtung der kontrollierte Zugang gefordert wird. In diesem letzteren Falle muss die Kupplungsnuss mit der Falle 104 in Wirkverbindung gebracht werden. Wie aus den Figuren 8 und 10 hervorgeht, wirkt nicht die Kupplungsnuss 128 auf die Falle, sondern die Paniknuss 129, die auf den abgewinkelten Schenkel 132 des Fallenschaftes wirkt. Aus Figur 7 geht noch hervor, dass die Küpplungsnuss 128 von dem Federsystem 133 und die Paniknuss 129 von dem Federsystem 134 beaufschlagt wird. Die Verbindung zwischen der Kupplungsnuss 128 und der Paniknuss 129 wird über die Klinke 135 hergestellt, die um den am äusseren Ende der inneren oder Paniknuss 129 angebrachten Mitnehmerzapfen 137 drehbar befestigt ist. Der Mitnehmerzapfen 137 ist mit den beiden anderen Fallen, die nicht eingezeichnet sind, verbunden und betätigt diese. Die Klinke 135 ist ausserdem von einer Feder 138 beaufschlagt, die einerseits in einer Kerbe 135a auf der Klinke 135 und andererseits an der Paniknuss 129 aufliegt. Die Klinke 135, die die Verbindung zwischen der Kupplungsnuss und der Paniknuss herstellt, wird ihrerseits durch einen Kupplungsschieber 139 betätigt, der wiederum entweder durch den Schlüssel bzw. Mitnehmer 107 oder durch die Magnetplatte 140, die vom Stössel 141 des Hubmagneten 118 beaufschlagt ist, betätigt wird. In der in Figur 8 gezeichneten Stellung wurde der Riegel 102 durch den Schlüssel zurückgezogen. Durch einen der beiden Drücker kann die Falle betätigt und die Türe geöffnet werden. Nach der Freigabe des Drückers wird die Falle 104 durch die Feder 105 in die dargestellte Schliessstellung zurückgebracht. Nach dem Schliessen der Türe ist der Riegel eingefahren, die Kupplungsnuss jedoch von der Paniknuss entkuppelt, so dass die Falle von aussen leer betätigt wird. Um sich Zugang zu verschaffen, muss der Hubmagnet betätigt werden, wobei dies entweder durch eine Magnetkarten- oder Codierschlüssel-Einrichtung oder durch eine andere Codier-Einrichtung geschehen kann. Beim Einschieben der Magnetkarte wird die Stromzufuhr des Hubmagneten unterbrochen, der Stössel unter Federeinwirkung gehoben und dadurch die Magnetplatte und der Kupplungsschieber hochgefahren, wobei die schiefe Ebene 136 des Kupplungsschiebers 139 auf den Bolzen 135b von Klinke 135 wirkt, deren Einschnitt 142 um den Bolzen 143 an der Kupplungsnuss greifen kann, um so eine Verbindung zur Falle herzustellen. Das heisst wiederum, dass auf jeden Fall der Drücker betätigt werden muss, sei es bei der Verwendung des Schlüssels, der Magnetkarte oder dergleichen Codierorgane.

Wie bereits erwähnt, handelt es sich in vorliegender Ausführung um ein Panikschloss, so dass auf jeden Fall die Türe von innen aufschliessbar sein muss. Da die Paniknuss stets direkt auf die Falle wirkt, wird diese auf jeden Fall eingeschoben. Falls die Türe in der Stellung gemäss Figur 8 ist, d. h. bei eingezogenem Riegel, kann jederzeit der Raum verlassen werden. Zu bemerken ist jedoch, dass die Bewegung der Falle und der Türe unter ständiger Ueberwachung durch den Fallen- und Türüberwacher ist. Es ist daher noch Sorge zu tragen, dass bei vorgeschobenem Riegel die Türe von innen geöffnet werden kann. Zu diesem Zwecke wird die Zuhaltung 127 von einer starken Zuhaltungsfeder 144 beaufschlagt, um die Zuhaltung nach unten zu drücken, falls der Mitnehmer 107 nicht mehr darauf wirkt, und desgleichen wird der Kupplungsschieber 139 von einer Kupplungsschieberfeder 146 beaufschlagt, die den Kupplungsschieber ebenfalls nach unten drückt. Im geschlossenen Zustand, d.h. bei vorgeschobenem Riegel, befindet sich sowohl die Riegelplatte 103 als auch die Betätigungsplatte 121 und eine zwischen der Betätigungsplatte und dem Uebersetzungshebel 124 angeordnete Kupplungsplatte 149, in Fig. 8 links. Die Kupplungsplatte 149 weist einen schrägen Schlitz 147 auf, in welchem ein Zapfen 150 im Riegelhebel 145 läuft und den Riegelhebel nach unten drückt, bis die oberste Nase 148 des Riegelhebels auf dem Mitnehmerzapfen 137 anliegt. Beim Betätigen der Paniknuss, d.h. der inneren Nuss 129, drückt der daran befestigte Mitnehmerzapfen 137 den Riegelhebel nach oben und stösst somit die Kupplungsplatte 149 und den daran befestigten Riegel zurück. Da gleichzeitig die Kupplungsplatte 149 auf die Zuhaltung wirkt, wird der Riegelschaft freigegeben.

Wie aus obiger Beschreibung hervorgeht, kann der Riegel nur vom Schlüssel bzw. Mitnehmer zurückgeschoben werden, wobei noch zu erwähnen ist, dass der Mitnehmer auch auf die Zuhaltung wirkt, um den Riegel freizugeben, und dass dann der Zutritt über den Hubmagneten erfolgt, der durch eine Magnetkarte, codierten Schlüssel oder andere Codier-Einrichtungen betätigbar ist, wobei der Hubmagnet auf den Kupplungsschieber wirkt, der die Klinke 135 in Eingriff mit der Kupplungsnuss bringt, um durch den Drücker die Falle 104 zurückzuschieben. Von innen kann die Falle stets zurückgeschoben werden. Falls der Riegel 102 vorgeschoben ist, kann auch dieser über den Riegelhebel 145 zurückgeschoben werden. Sämtliche Bewegungen des Riegels, der Falle und der Türe sind stets elektrisch überwacht.

In den Figuren 11 und 12 ist ein automatisch verriegelndes Schloss mit beidseitigem Zutritt durch den Schlüssel dargestellt, das ebenfalls eine Panikfunktion aufweist, d. h. dass auch in jedem Falle aus dem Raum heraus die Türe geöffnet werden kann. Wie noch im einzelnen dargelegt wird, wird durch den Schlüssel weder der Riegel noch die Falle betätigt, diese beiden Organe werden ausschliesslich durch den Drücker betätigt. Die mit der ersten Ausführung identischen Teile werden mit gleichen Hinweiszeichen versehen, so der Riegel 102, die Riegelplatte 103, die Falle 104 mit dem U-förmig gebogenen Schenkel 132 am Ende des Fallenschaftes, sowie der Schliesszylinder 106 mit dem Mitnehmer 107 und die Anschlussleiste 116 mit den Anschlüssen 117 und den Hubmagneten 118 mit dem Stössel 141, der auf die Magnetplatte 140 wirkt. Diese Magnetplatte steht unter dem Druck der Feder 178. Der Riegel 102 bzw. die Riegelplatte 103 wird von einer Feder 179 beaufschlagt, die an dem Bolzen 151 befestigt ist. Wie bereits erwähnt, wird der Riegel nicht durch den Schlüssel bzw. Mitnehmer 107 zurückgeschoben, dieser wirkt lediglich auf die Zuhaltung 152, die den Riegel freigibt und ausserdem mit der schiefen Ebene 136 mit dem Bolzen 135b von Klinke 135 wirkt, um diese zum Eingriff zu bringen. Der Riegel wird über den Riegelhebel 145 zurückgeschoben. In vorliegendem Fall wirkt der Riegelhebel nicht nur bei einer Panikfunktion, sondern stets wenn die Türe von innen oder aussen geöffnet werden soll. Im Unterschied zum Holz- oder Metalltürenschloss ist die Verbindung zwischen den Nüssen und der Falle direkt und gleich ausgeführt.

Wie erwähnt, handelt es sich bei diesem Ausführungsbeispiel um ein automatisch verriegelndes Schloss, wobei jedesmal, wenn die Türe geschlossen wird, der Riegel automatisch unter Wirkung der Feder 179 herausfährt. Das Ausklinken des Riegels geschieht durch den Auslöseschieber 155, dessen Kopfteil 156 aus dem Stulp 157 herausragt und der, in der Schlossplatte geführt, durch die Feder 158 beaufschlagt ist, die den ähnlich einer Falle arbeitenden Auslöseschieber nach aussen drückt. Wird die Türe geöffnet, wird der Auslöseschieber unter der Wirkung der Feder 158 herausgeschoben und eine Riegelklinke 159 wird durch die Klinkenfeder 160 hinter eine Nase 161 an der Riegelplatte gedrückt, um diese, d. h. den Riegel daran zu hindern, unter der Wirkung der Feder 179 herausgefahren zu werden. Wird nun die Türe geschlossen, wird der Auslöseschieber 155 zurückgestossen und wirkt mit seinem abgeschrägten Ende 162 auf den Flügel 163 der Riegelklinke, wodurch die Sperre aufgehoben und der Riegel herausgeschoben wird.

Da der Schlüssel und der Drücker gleichzeitig betätigt werden, ist es zweckmässig, wenn der Schlüssel dabei nicht durch die starke Riegelfeder 179 belastet wird. Beim Hochdrücken der Zuhaltung durch den Schlüssel greift der Lappen 164 am oberen Ende der Zuhaltung 152 hinter einen Absatz 165 in eine von der Feder beaufschlagte Zuhaltungsklinke 166, die gleichzeitig mit der Riegelklinke durch den Auslöseschieber geschwenkt wird. Gleichzeitig mit dem Einrasten der Zuhaltungsklinke greift ein Nocken am unteren Teil der Zuhaltung hinter einen Absatz am Riegelschaft, um diesen in der Oeffnungsstellung des Schlüssels zurückzuhalten. Während im vorhergehenden Ausführungsbeispiel das Oeffnen der Türe ohne Schlüssel, Magnetkarte oder sonstig codierten Organen durch Herunterdrücken des Innendrückers möglich war, wird die Panikfunktion in diesem Ausführungsbeispiel durch den Hubmagneten 118 ausgelöst, indem der Magnet stromlos gemacht wird und unter der Wirkung der starken Feder 178 den Stössel und die Magnetplatte nach oben schiebt. Die Magnetplatte 140 wirkt mit ihrem oberen Ende, der schiefen Ebene 136, auf die zweite hinter der Klinke 135 liegende und nicht eingezeichnete Klinke, um diese in Eingriff mit der Paniknuss zu bringen. Dadurch ist wieder die Verbindung mit der Paniknuss hergestellt, so dass beim Drehen der Nuss durch den Drücker sowohl der Riegelhebel als auch die Zuhaltungsklinke betätigt werden können.

Ein solches Schloss ist besonders vorteilhaft bei Vortragsräumen und dergleichen, wobei man mittels Schaltung von der Zentrale aus, anstatt Betätigung des Panikfunktionsschalters, die Türe zum Oeffnen von innen freigeben kann. Bei diesem wie beim ersten Ausführungsbeispiel sind nicht sämtliche, an sich bekannte Details dargestellt und beschrieben worden, und es ist für einen Fachmann selbstverständlich, dass die bewegten Teile, dort wo notwendig, in den Schlossplatten geführt sind.

## Patentansprüche

1. Schloss, insbesondere Dreifallenschloss, dessen Falle(n) ausschliesslich mittels Drückern von innen und aussen betätigbar ist (sind), mit einem schlüsselbetätigten Schliesszylinder mit einem Mitnehmer (7; 107), mit einem an einer Riegelplatte (3, 103) angeordneten und über den Mitnehmer (7; 107) betätigbaren Riegel (2; 102) und mit mindestens zwei koaxial angeordneten Nüssen (28, 29; 55, 56, 57; 128, 129), deren eine, die Paniknuss (29; 56; 57; 129) permanent mit der Schlossfalle (4; 104) in Wirkverbindung steht, und deren mindestens eine weitere, die Kupplungsnuss (28; 55; 128) mit der Paniknuss manuell, z. B. mittels Schlüssel, koppelbar und zur Aufnahme eines Drückers ausgebildet ist, wobei mindestens eine Klinke (35; 135) vorhanden ist, die einerseits mit der Paniknuss (29; 56; 57; 129) permanent in Wirkverbindung steht und die andererseits mit der Kupplungsnuss (28; 55; 128) kuppelbar ist, um eine Verbindung zwischen Kupplungs- und Paniknuss herzustellen, wobei die Klinke (35; 135) über Verbindungsmittel (39; 52, 52a; 149, 139; 152, 139) mit dem Mitnehmer (7; 107) des Schliesszylinders derart gekoppelt ist, dass durch Verdrehen des Schliesszylinders die Kupplungsnuss mit der Paniknuss über die Klinke (35; 135) kuppelbar ist,
dadurch gekennzeichnet,
dass die Klinke (35; 135) von einer Feder (38; 138) derart beaufschlagt wird, dass die Kupplung zwischen Panik- und Kupplungsnuss selbsttätig aufgehoben wird, und Überwachungsmittel (9, 12, 15; 109, 111, 115) vorhanden sind, um die Stellung der Falle(n), des Riegels (2; 102) des Schlosses sowie der Türe in Bezug auf den Falz zu überwachen, wobei alle elektrischen Leitungen von den Überwachungsmitteln (9, 15; 109, 115) im Schloss in einer daran angeordneten Anschlussleiste (6; 116) münden, und daß Mittel vorhanden sind, die bei Betätigung der Paniknuss eine mit der Riegelplatte (3; 103) zusammenwirkende Zuhaltung (27; 52; 127) freigeben und den Riegel (2; 102) zurückschieben, so daß das Schloss von innen in jeder Stellung und jedem Zustand über die Paniknuss geöffnet werden kann.

2. Dreifallenschloss nach Anspruch 1 für Holz- oder Metalltüren, dadurch gekennzeichnet, dass die Paniknuss (29; 56) eine stets auf ein Winkelstück (32) am Fallenschaft (4) wirkende Nase (29b; 59) und am anderen Ende einen Mitnehmerzapfen (37) für die beiden anderen Fallen sowie eine Drehachse (36) der Klinke (35) und eine der ersten Nase entgegengesetzte Nase (47; 58) zur Betätigung eines Riegelhebels (45) sowie einen Absatz (291) zum Drehen einer Zuhaltungsklinke (29a) aufweist, wobei die Zuhaltungsklinke (29a) mit der die Sperrnasen (27a; 53) aufweisenden Zuhaltung (27; 52) im Eingriff steht.

3. Dreifallenschloss nach Anspruch 1 für Rohrrahmentüren, dadurch gekennzeichnet, dass die Paniknuss (129) eine stets auf ein Winkelstück (132) an der Schlossfalle (104) wirkende Nase und einen Mitnehmerzapfen (137) für die beiden anderen Fallen aufweist, wobei am Mitnehmerzapfen (137) die Klinke (135) angelenkt ist und dieser mit einem Riegelhebel (145) verbunden ist, der auf eine Kupplungsplatte (149) wirkt, die mit der Zuhaltung (127) und dem Riegel (102) derart gekoppelt ist, dass die Zuhaltung (127) lösbar und der Riegel (102) zurückziehbar ist.

4. Schloss nach einem der Ansprüche 1 bis 3, dadurch gekennzeichnet, dass es einen durch eine Magnetkarte, einen codierten Schlüssel oder eine Codiereinrichtung betätigbaren Hubmagneten (18; 118) aufweist, der über einen Stössel (41; 141) und eine Magnetplatte (40; 140) auf die Verbindungsmittel (39; 139) wirkt, um die Klinke (35; 135) zu betätigen, wodurch die Verbindung zwischen der Kupplungs- und der Paniknuss zum Zurückziehen der Falle herstellbar ist und die Türe geöffnet werden kann, falls der Riegel eingefahren ist.

5. Schloss nach einem der Ansprüche 1 bis 4, dadurch gekennzeichnet, dass es einen Auslöseschieber (60; 155) für die automatische Verriegelung aufweist, der einen aus dem Stulp (62; 157) des Schlosses herausragenden fallenähnlichen abgeschrägten Kopf (61; 162) aufweist und von einer nach aussen drückenden Feder (63; 158) beaufschlagt ist, und dessen hinteres Ende mit einer Riegelklinke (64; 159) in Wirkverbindung steht, die mit der Riegelplatte (3; 103) im Eingriff steht, wobei der Riegel von einer Druckfeder (49; 179) beaufschlagt ist.

6. Schloss nach Anspruch 1, dadurch gekennzeichnet, dass die Paniknuss als eine zwischen der Kupplungsnuss (55) und einer Innennuss angeordnete Nussplatte (57) ausgebildet ist, wobei eine Klinke (35) mit der Kupplungsnuss (55) und eine zweite Klinke mit der Innennuss kuppelbar ist und beide Klinken dazu dienen, eine Verbindung zwischen beiden Nüssen herzustellen, wobei die Nussplatte (57) einerseits mit der Falle (4) und andererseits mit dem Riegelhebel (45) und einer Zuhaltungsklinke (29a) in Wirkverbindung steht und die Klinken (35) durch den Klinkenteil (52a) der Zuhaltung (52) betätigbar sind, und dass zur Ausübung der Panikfunktion ein Hubmagnet (18; 118) vorhanden ist, dessen Stössel (41, 141) auf eine Magnetplatte (40; 140) wirkt, die mit der Klinke (35; 135) in Wirkverbindung steht, die die Verbindung zwischen der Innennuss und der Kupplungsnuss (55) herstellt, wobei der Hubmagnet durch eine Paniktaste oder durch eine Zentrale stromlos mach bar ist.

7. Schloss nach Anspruch 5, dadurch gekennzeichnet, dass die Zuhaltung (52; 152) einen in Wirkverbindung mit einer zweiten Zuhaltungsklinke (73; 166) stehenden Lappen (75; 164) am unteren Teil aufweist, der in der Oeffnungsstellung des Schlüssels hinter einem Absatz (76) am Riegelschaft (3; 103) eingreift, wobei die zweite Zuhaltungsklinke (75; 166) auch mit dem hinteren Ende des Auslöseschiebers (60; 155) in Wirkverbindung steht.

8. Schloss nach einem der Ansprüche 1 bis 7, dadurch gekennzeichnet, dass es eine über der Riegelplatte (3; 103) angeordnete Betätigungsplatte (21; 121) aufweist, die über einen ersten Zapfen (22; 122) mit einem Uebersetzungshebel (24; 124) verbunden ist, der über einen zweiten Zapfen (25; 125) auf der Riegelplatte (3; 103) mit dieser verbunden ist, um mit einer einzigen Drehung des Mitnehmers (7) den Riegel um den doppelten Hub der Betätigungsplatte vorzuschieben.

## Claims

1. Lock, especially three latch lock, whose latch or latches are operatable from the interior and the exterior by means of snecks exclusively, comprising a key actuated closing cylinder having a driver (7, 107), a bolt (2; 102) disposed on a bolt plate (3; 103) and actuated by the driver (7; 107), and comprising at least two coaxially disposed nuts (28, 29; 55, 56, 57; 128, 129), one of which, the panic nut (29; 56; 57; 129) being permanently operationally connected to the lock latch (4; 104), and at least one other, the coupling nut (28; 55; 128), being linkable manually to the panic nut and being arranged for receiving a sneck, at least one catch (35; 135) being provided which is permanently operationally connected to the panic nut (29; 56; 57; 129), on one hand, and is linkable to the coupling nut (28; 55; 128) for providing a connection between the coupling nut and the panic nut, on the other hand, the catch (35; 135) being linked to the driver (7; 107) of the closing cylinder through connecting means (39; 52, 52a; 149, 139; 152, 139) in such a manner that on rotating the closing cylinder, the coupling nut is linkable to the panic nut by the catch (35; 135),
characterised in that the catch (35; 135) is charged by a spring (38; 138) in such a manner that the link between the panic nut and the coupling nut is automatically cancelled, that monitoring means (9, 12, 15; 109, 111, 115) are provided for monitoring the position of the latch(es), the lock bolt (2; 102) as well as of the door relative to the rebate, all electrical lines coming from the monitoring means (9, 15; 109, 115) of the lock ending in a connecting bar (6; 116) disposed at the lock, and that means are provided which, on actuating the panic nut, release a staple (27; 52; 127) coacting with the bolt plate (3; 103) and push back the bolt (2; 102) so that the lock can be opened from the interior by means of the panic nut at any position and any condition whatsoever.

2. Three latch lock according to claim 1 for wooden and metallic doors, characterised in that the panic nut (29; 56) comprises a nose (29b; 59) permanently acting upon an elbow (32) of the latch shaft (4) and a driver spigot (37) at its other end for the two other latches, and further comprises a rotating axle (36) of the catch (35) and a nose (47; 58), situated opposed to the first nose, for actuating a bolt lever (45), and a step (291) for rotating a staple catch (29a), the staple catch (29a) engaging the staple (27; 52) which comprises the blocking noses (27a; 53).

3. Three latch lock according to claim 1 for tubular frame doors, characterised in that the panic nut (129) comprises a nose permanently acting upon an elbow (132) of the latch shaft (104) and a driver spigot (137) for the two other latches, the catch (135) being articulated to the driver spigot (137) and linked to a bolt lever (145) which acts on a coupling plate (149), this plate being linked to the staple (127) and the bolt (102) in such a manner that the staple (127) is releasable and the bolt is retractable.

4. Lock according to any one of claims 1 to 3, characterised in that it comprises a lifting magnet (18; 118) operatable by a magnetic card, a coded key or a coding device, said magnet acting through a tappet (41; 141) and a magnet plate (40; 140) on the connecting means (39; 139) in order to actuate the catch (35; 135), thus enabling the connection between the coupling nut and the panic nut to be established for retracting the latch and for opening the door if the bolt is retracted.

5. Lock according to any one of claims 1 to 4, characterised in that it comprises a release slider (60; 155) for the automatic locking, the slider comprising a latch-like chamfered head (61; 162) protruding from the cuff (62; 157) of the lock and being charged by an outward acting spring (63; 158), the rear end of the said slider being operationally connected to a bolt catch (64; 159) engaged with the bolt plate (3; 103), the bolt being charged by a pressure spring (49; 179).

6. Lock according to claim 1, characterised in that the panic nut is shaped as a nut plate (57) disposed between the coupling nut (55) and an inner nut, a catch (35) being linkable to the coupling nut (55) and a second catch to the inner nut, both catches serving for establishing a connection between the two nuts, the nut plate (57) being operationally connected to the latch (4), on one hand, and to the bolt lever (45) and a staple catch (29a), on the other hand, the catches (35) being operatable by the catch portion (52a) of the staple (52), and that a lifting magnet (18; 118) is provided for exerting the panic function whose tappet (41; 141) acts on a magnet plate (40; 140) which is operationally linked to the catch (35; 135) that established the connection between the inner nut and the coupling nut, the lifting magnet being made currentless by a panic key or from a central.

7. Lock according to claim 5, characterised in that the staple (52; 152) comprises, at its lower part, a tab (75; 164) being operationally linked to a second staple catch (73; 166), said tab engaging behind a shoulder (76) of the bolt shaft (3; 103) when the key is in its opening position, the second staple catch (75; 166) also being operationally linked to the rear end of the release slider (60; 155).

8. Lock according to any one of claims 1 to 7, characterised in that it comprises an actuating plate (21; 121) disposed above the bolt plate (3; 103), said actuating plate being connected by a first spigot (22; 122) to a multiplication lever (24; 124) that is connected by a second spigot (25; 125) on the bolt plate (3; 103) to the latter, so that a sole rotation of the driver (7) will advance the bolt by a double stroke of the actuating plate.

## Revendications

1. Serrure, en particulier serrure à trois pênes demi-tour, dans laquelle la ou les pênes sont actionnés depuis l'intérieur et l'extérieur au moyen de loquets exclusivement, comprenant un cylindre de fermeture à clé comportant un doigt d'entraînement (7; 107), un verrou (2; 102) disposé sur une plaque de verrou (3; 103) et pouvant être actionné par le doigt d'entraînement (7; 107), et au moins deux fouillots (28, 29; 55, 56, 57; 128, 129) disposés coaxialement, l'un d'eux, le fouillot de panique, étant en liaison opérationnelle permanente avec le pêne demi-tour (4; 104), et au moins un autre d'eux, le fouillot d'accouplement (28; 55; 128), étant agencé pour pouvoir être couplé manuellement, par exemple au moyen d'une clé, avec le fouillot de panique, et pour recevoir un loquet, au moins un cliquet (35; 135) étant prévu qui est relié opérationnellement en permanence avec le fouillot de panique (29; 56; 57; 129), d'une part, et qui peut être couplé au fouillot d'accouplement (28; 55; 128), d'autre part, pour établir une liaison entre les fouillots de panique et d'accouplement, ce cliquet (35, 135) étant couplé à travers des moyens de liaison (39; 52, 52a; 149, 139; 152, 139) au doigt d'entraînement (7; 107) du cylindre de fermeture d'une telle façon que le fouillot d'accouplement est couplé au fouillot de panique par le cliquet (35; 135) lorsque le cylindre de fermeture est tourné,
caractérisée en ce que le cliquet (35, 135) est chargé par un ressort (38; 138) de façon à supprimer automatiquement le couplage entre les fouillots de panique et d'accouplement, que des moyens de surveillance (9, 12, 15; 109, 111, 115) sont prévus pour surveiller la position des fouillots, du verrou (2; 102) de la serrure ainsi que de la porte par rapport à la feuillure, toutes les lignes électriques qui proviennent des moyens de surveillance dans la serrure (9, 15; 109, 115) débouchant dans une plaque à bornes (6; 116) disposée à la serrure, et que des moyens sont prévus pour libérer une gâchette (27; 52; 127) coopérant avec la plaque de verrou (3; 103) quand le fouillot de panique est actionné et pour repousser le verrou (2; 102), de façon que la serrure peut être ouverte depuis l'intérieur dans n'importe quelle position et situation au moyen du fouillot de panique.

2. Serrure à trois pênes selon la revendication 1 pour portes en bois ou en métal, caractérisée en ce que le fouillot de panique (29; 56) comporte les éléments suivants: un taquet (29b; 59) agissant continuellement sur un coude (32) de la tige du pêne (4); un tenon d'entraînement (37) pour les deux autres pênes, disposé à l'autre bout du fouillot; un pivot (36) du cliquet (35); un taquet (47; 58) opposé au premier taquet pour actionner un levier de verrou (45); et une came (291) pour tourner un cliquet de gâchette (29a), le cliquet de gâchette (29a) étant en prise avec la gâchette (27; 52) comportant les taquets d'arrêt (27a; 53).

3. Serrure à trois pênes selon la revendication 1 pour portes à cadre tubulaire, caractérisée en ce que le fouillot de panique (129) comporte un taquet agissant continuellement sur un coude (132) de la tige du pêne de serrure (104) et un tenon d'entraînement (137) pour les deux autres pênes, le cliquet (135) étant articulé au tenon d'entraînement (137) qui est relié à un levier de verrou (145) agissant sur une plaque d'accouplement (149) qui est couplée à la gâchette (127) et au verrou (102) d'une façon à rendre la gâchette déblocable et le verrou rétractable.

4. Serrure selon l'une des revendications 1 à 3, caractérisée en ce qu'elle comprend un aimant de levage (18, 118) actionnable par une carte magnétique, une clé codée ou un dispositif de codage et qui agit par un poussoir (41; 141) et une plaque d'aimant (40; 140) sur les moyens de liaison (39; 139) afin d'actionner le cliquet (35; 135) ce qui a pour effet que la liaison entre le fouillot d'accouplement et le fouillot de panique pour retirer le pêne peut être établie et la porte peut s'ouvrir si le verrou est rentré.

5. Serrure selon l'une des revendications 1 à 4, caractérisée en ce qu'elle comprend un coulisseau de dégagement (60; 155) pour le verrouillage automatique comportant une tête biseautée (61, 162) sous forme de pêne, dépassant l'embouti (62; 157) de la serrure et chargée par un ressort (63; 158) la poussant vers l'extérieur, et dont l'extrémité arrière est en prise avec un cliquet de verrouillage (64; 159) engrenant la plaque de verrou (3; 103), le verrou étant chargé par un ressort à pression (49; 179).

6. Serrure selon la revendication 1, caractérisée en ce que le fouillot de panique est agencé sous forme de plaque de fouillot (57) disposée entre le fouillot d'accouplement (55) et un fouillot interne, un cliquet (35) pouvant être couplé avec le fouillot d'accouplement et un second cliquet avec le fouillot interne, les deux cliquets servant à établir la connexion des deux fouillots, la plaque de fouillot (57) étant en liaison opérationnelle avec le pêne (4), d'une part, et avec le levier de verrou (45) et un cliquet de gâchette (29a), d'autre part, les cliquets (35) pouvant être actionnés par la partie de cliquet (52a) de la gâchette (52), et qu'un aimant de levage (18; 118) est pourvu pour exercer la fonction de panique, le poussoir (41; 141) de l'aimant agissant sur une plaque d'aimant (40; 140) étant en liaison opérationnelle avec le cliquet (35; 135) qui établit la connexion entre le fouillot interne et le fouillot d'accouplement (55), l'aimant de levage pouvant être mis sans courant par une touche de panique ou une centrale.

7. Serrure selon la revendication 5, caractérisée en ce que la gâchette (52; 152) comprend sur sa partie inférieure une languette (75; 164) étant en liaison opérationnelle avec un second cliquet de gâchette (73; 166), cette languette étant en prise derrière un gradin (76) de la tige de verrou (3; 103) dans la position d'ouverture de la clé, le second cliquet de gâchette (75; 166) étant également en liaison opérationnelle avec l'extrémité arrière du coulisseau de dégagement (60; 155).

8. Serrure selon l'une des revendications 1 à 7, caractérisée en ce qu'elle comprend une plaque de commande (21; 121) disposée au-dessus de la plaque de verrou (3; 103), la plaque de commande étant reliée par un premier tenon (22; 122) à un levier de multiplication (24; 124) qui est relié par un second tenon (25; 125), situé sur la plaque de verrou (3; 103), à celle-ci, afin qu'un seul tour du doigt d'entraînement (7) avance le verrou par une course double de la plaque de commande.
